# EUROPÄISCHE PATENTSCHRIFT

(11) **EP 3 805 508 B1**
(45) Veröffentlichungstag und Bekanntmachung des Hinweises auf die Patenterteilung: **01.11.2023**
(21) Anmeldenummer: 20198884.7
(22) Anmeldetag: 29.09.2020
(51) Int. Cl.: E06B 3/54, E06B 3/263

(54) **VERKLOTZUNG**
BLOCKING
CALAGE

(30) Priorität: 07.10.2019 DE 102019126907
(43) Veröffentlichungstag der Anmeldung: 14.04.2021
(73) Patentinhaber: Herzberger, Harald, 4073 Wilhering (AT)
(72) Erfinder: Herzberger, Harald, 4073 Wilhering (AT)
(74) Vertreter: Müller, Jochen

(56) Entgegenhaltungen:
- DE-U1- 9 412 866
- DE-U1- 20 102 696
- US-A1- 2010 263 318

## Beschreibung

Die Erfindung bezieht sich auf eine Verklotzung zur Anordnung in einem Tür- oder Fensterflügel mit zwei relativ zueinander bewegbaren Klotzkörpern und einer Betätigungsvorrichtung zum Bewegen mindestens eines Klotzkörpers, wobei die beiden Klotzkörper plattenförmig ausgebildet und senkrecht zu Ihren jeweiligen Hauptebenen relativ zueinander aufeinander zu oder voneinander weg linear bewegbar sind und auf ein entsprechend ausgestattetes Fenster oder eine Tür.

Die US 2010/263 318 A1 offenbart eine Verklotzung zur Anordnung in einem Tür- oder Fensterflügel mit zwei relativ zueinander bewegbaren Klotzkörpern und einer Betätigungsvorrichtung zum Bewegen mindestens eines Klotzkörpers. Die beiden Klotzkörper sind plattenförmig ausgebildet und senkrecht zu Ihren jeweiligen Hauptebenen relativ zueinander aufeinander zu oder voneinander weg linear bewegbar.

In dieser Beschreibung wird im Folgenden jeweils die Erfindung im Zusammenhang mit einem Fenster beziehungsweise einem Fensterrahmen oder einem Flügelrahmen eines Fensters oder einer Tür, beispielsweise einer Terrassentür, mit Fensterflügel beschrieben. Dabei kann aber stets das Wort "Fenster" durch das Wort "Tür" ersetzt werden und die Verklotzung ist stets im Zusammenhang mit sowohl einem Fenster als auch mit einer Tür zu verstehen.

Ein Fenster wird üblicherweise in eine Bauwerksöffnung eines Gebäudes eingebaut. Dabei ist ein Fensterrahmen, der auch als Blendrahmen bezeichnet wird, vorgesehen, der beispielsweise aus Metall, insbesondere Aluminium, und/oder Kunststoff und/oder Holz in Form von Profilen besteht. Beispielsweise werden Kunststoffprofile durch entsprechende Düsen extrudiert und Metallprofile entsprechend stranggepresst. Diese Rahmenprofile werden dann beispielsweise mit Schrauben, Ankern oder dergleichen in der Bauwerksöffnung befestigt und wärmeisolierend und luftdicht abgedichtet. Nachfolgend wird in den Fensterrahmen ein Fensterflügel, also ein Flügelrahmen mit einer Füllung, insbesondere einer Verglasung, vorzugsweise dreh- und/oder schwenkbeweglich eingehängt. Der Fensterflügel seinerseits besteht aus im Wesentlichen gleichartigen Rahmenprofilen. Innerhalb des Fensterflügels ist eine Fensterscheibe, also eine Verglasung, vorzugsweise mit mehreren Scheiben, angeordnet und abgedichtet. Im Falle einer Tür wird dies auch als Türblatt bezeichnet. Die Verglasung kann als Paket mit einer Doppel- oder Dreifachverglasung ausgebildet sein, das vorzugsweise zur Wärmeisolierung evakuiert und randseitig abgedichtet ist. Prinzipiell können auch Jalousien oder dergleichen integriert sein beziehungsweise die Fensterscheibe ist beispielsweise zur Wärmeisolierung beschichtet. Weiterhin kann das Fenster geöffnet, verschwenkt oder gekippt und wiederum verschlossen werden wobei zwischen dem als Blendrahmen zu bezeichnenden Fensterrahmen und dem Fensterflügel ebenfalls eine Dichtung vorgesehen ist.

Die Fensterscheibe ihrerseits ist ebenfalls zum Fensterflügel abgedichtet. Zur Positionierung der Fensterscheibe innerhalb des Fensterflügels dient eine Verklotzung. Hierbei handelt es sich vorzugsweise um kleine plattenartige Kunststoffkörper, die beispielsweise unter- und oberseitig sowie links und rechts der Fensterscheibe jeweils zwischen dieser und dem Fensterflügel angeordnet sind, um im eingebauten Zustand des Fensters eine horizontale Ausrichtung sowohl der Fensterscheibe als auch des Fensterflügels zu erreichen. Hierzu sind in den Rahmenprofilen des Fensterflügels entsprechende Aussparungen für die Verklotzung ausgebildet. Diese Verklotzung ist insbesondere derart zäh ausgelegt, dass insbesondere die unterseitig angeordneten Verklotzungen das Gewicht der Fensterscheibe ohne dauerhafte Verformung beziehungsweise ohne "Kriechen" aufnehmen können. Diese Verklotzungen, auch Klotzung oder Klotzbrücke genannt, werden in standardisierten abgestuften Größen vertrieben.

Sollte es aufgrund von Witterungseinflüssen, Alterungsprozessen beispielsweise von Fensterflügeln aus Holz oder gewichtsbedingt zu einer Verformung von Teilen des Fensters kommen sind verstellbare Verklotzungen bekannt, die entsprechend verstellt werden, um wieder eine korrekte Ausrichtung und ein dichtes Schließen des Fensters zu gewährleisten.

Hierzu sind beispielsweise aus der AT 515233 B1 und der EP 0 698 716 A1 Verklotzungen bekannt, bei denen zwei keilförmige Klotzteile mittels einer Betätigungsvorrichtung relativ zueinander bewegbar sind. Dabei treten aber insbesondere unter Belastung im eingebauten Zustand an den aneinander anliegenden und relativ zueinander bewegten Keilflächen große Reibungskräfte auf.

Weiterhin beschreibt die DE 1 965 948 U1 eine Verklotzung wobei ein Klotzkörper mittels einer Schraube, die sich an einem Fensterflügel abstützt, linear bewegbar ist. Die Schraube ist von außerhalb des Fensterflügels zugänglich. Hierfür muss allerdings der Fensterflügel am Ort der Schraube verstärkt ausgebildet sein, um die auftretenden Druckkräfte aufnehmen zu können, was bei der Herstellung insbesondere bei Rahmenprofilen einen zusätzlichen Aufwand darstellt.

Der Erfindung liegt die Aufgabe zugrunde, eine Verklotzung anzugeben, die ein einfaches und präzises Nachstellen eines Fensterflügels mit geringen auftretenden Lasten ermöglicht. Weiterhin soll ein entsprechend ausgestattetes Fenster angegeben werden.

Erfindungsgemäß werden diese Aufgaben durch die Merkmale des Anspruchs 1 gelöst.

Der Kerngedanke der Erfindung besteht darin, dass die Verklotzung durch zwei relativ zueinander bewegbare Klotzkörper gebildet ist. Dabei sind die beiden plattenförmigen Klotzkörper senkrecht zu Ihren Hauptebenen mittels einer Betätigungsvorrichtung bewegbar.

Es versteht sich, dass die beiden Hauptebenen der Klotzkörper im Wesentlichen parallel zueinander ausgerichtet sind und sich die Verklotzung einerseits mit einem ersten Klotzkörper an der Verglasung beziehungsweise einer sonstigen Füllung und andererseits mit einem zweiten Klotzkörper an einem Rahmenprofil des Flügelrahmens abstützt. Insbesondere ist die Betätigungsvorrichtung für die Klotzkörper nicht in den Flügelrahmen des Fensterflügels integriert oder stützt sich daran ab.

Als Material für die Verklotzung wird vorzugsweise Kunststoff gewählt, der entsprechend zäh und kriechfest ausgelegt ist. Derartige Kunststoffteile können in der jeweils gewünschten Formgebung beispielsweise spritzgegossen werden. Die Betätigungsvorrichtung kann im Rahmen der Erfindung in an sich beliebiger Weise ausgestaltet werden bevorzugt jedoch wie im Folgenden beschrieben. Dabei ist es ersichtlich, dass die Verklotzung in einer entsprechend ausgestalteten Ausnehmung des Rahmenprofils des Flügelrahmens angeordnet ist, die auch als Falz oder Falzraum bezeichnet wird.

Der Vorteil der Erfindung besteht darin, dass zwischen den beiden plattenförmigen Klotzkörpern, die senkrecht zu ihren jeweiligen Hauptebenen aufeinander zu oder voneinander weg linear bewegbar sind, keine Reibungskräfte auftreten. Gleichzeitig sind die Klotzkörper derart dimensioniert, dass sie eine ausreichende Auflagefläche einerseits am Rahmenprofil des Flügelrahmens und andererseits an der Verglasung bzw. Füllung aufweisen, um die auftretenden Druckkräfte zu minimieren und diese ohne Deformierung der einzelnen Bestandteile des Fensters aufnehmen zu können. Selbstverständlich sind neben den erfindungsgemä-βen Klotzkörpern auch Verklotzungen nach dem Stand der Technik an den Stellen anordenbar, an denen keine Einstellung vorzunehmen ist. Die Verklotzungen nach dem Stand der Technik dienen als reine Auflagen.

Erfindungsgemäß ist an dem Klotzkörper mit Schraube eine Mutter, insbesondere aus Metall, angeordnet. Diese ist beispielsweise in eine entsprechend ausgebildete Mutternausnehmung in diesem Klotzkörper eingesetzt, so dass die Anlagefläche zwischen Mutter und Klotzkörper zur Aufnahme der auftretenden Kräfte maximiert ist. Bevorzugt ist die Mutter als eine Sicherungsmutter selbsthemmend bzw. selbstsichernd ausgeführt.

Die Schraube besteht üblicherweise aus Metall. Vorzugsweise handelt es sich dabei um eine Schraube mit einem Innensechskant am Schraubenkopf, um eine möglichst große Kontaktfläche zur Kraftübertragung zwischen einem Werkzeug zum Verdrehen der Schraube und der Schraube selbst zu erhalten. Beispielsweise ist dies eine so genannte Inbus- oder Torx-Schraube, also eine Schraube mit einem Schraubenkopf mit einem Innensechskant oder einem Vielkant.

Die Unteransprüche stellen vorteilhafte Ausgestaltungen der Erfindung dar.

Vorzugsweise ist die Betätigungsvorrichtung, insbesondere die Schraube, von außen zugänglich. Das bedeutet, dass die in einem Flügelrahmen eingebaute Schraube der Verklotzung ein Rahmenprofil des Flügelrahmens durchgreift und beispielsweise ein Sechskantschlüssel bei geöffnetem Fensterflügel bzw. Flügelrahmen auf den Schraubenkopf aufgesetzt werden kann, um die beiden Klotzkörper relativ zueinander einzustellen. Somit erfordert das Ein- oder Nachstellen der Verklotzung keine gesamte Demontage des Flügelrahmens und kann auch ohne die Hinzuziehung eines spezialisierten Handwerkers erfolgen. Hierzu ist in dem Rahmenprofil des Fensterflügels eine entsprechende Durchbrechung ausgebildet, um von außen her auf die Betätigungsvorrichtung beziehungsweise die Schraube zugreifen zu können.

Weiterhin ist vorgeschlagen, dass an mindestens einem der Klotzkörper eine Verstärkung angeordnet ist. An dieser Verstärkung stützt sich beispielsweise die drehbare Schraube mit ihrem dem Schraubenkopf gegenüberliegenden Ende ab, um eine Deformation dieses Klotzkörpers am Ende der Schraube zu vermeiden. Beispielsweise ist an demjenigen Klotzkörper mit dem Innengewinde, an dem eine drehbare Schraube angeordnet ist, eine Hülse mit Innengewinde als Aufnahme für die Schraube insbesondere einstückig angeordnet, um die Anlagefläche zwischen Schraube und Klotzkörper zu vergrößern.

Diese Verstärkung ist insbesondere in Form einer Metallplatte ausgelegt, um durch die Metallplatte eine Vergrößerung der Auflagefläche der Schraube auf dem mit der Metallplatte verstärkten Klotzkörper zu vergrößern. Die Metallplatte kann vorzugsweise in einer entsprechend ausgebildeten Ausnehmung in diesem Klotzkörper bündig eingelegt sein.

Weiterhin können an einem oder beiden Klotzkörpern jeweils Versteifungsrippen ausgebildet sein, um eine Verformung in der Hauptebene des jeweiligen Klotzkörpers zu minimieren. Diese Versteifungsrippen können beispielsweise über eine Längs- oder Quererstreckung eines im Wesentlichen rechteckigen Klotzkörpers verlaufen.

Zur Anpassung der Klotzkörper an verschiedene Rahmenprofile, insbesondere hinsichtlich deren Breite beispielsweise für eine Doppel- oder Dreifachverglasung, sind an den Klotzkörpern jeweils Sollbruchstellen insbesondere über eine Längs- oder Quererstreckung durchgehend verlaufend ausgebildet, um an diesen Sollbruchstellen den Klotzkörper durch Abtrennen der randseitigen Abschnitte auf die gewünschte Breite einstellen zu können.

Durch die Verstärkungsprofile und/oder Sollbruchstellen werden auch Belüftungskanäle innerhalb des Fensterflügels geschaffen, um eine Luftzirkulation innerhalb des Fensterflügels zu gewährleisten.

Zur Ausrichtung und Beibehaltung der Klotzköper relativ zueinander, insbesondere bei der Montage, sind ein oder mehrere Zentriervorsprünge an dem einem Klotzkörper und korrespondierende Zentrieraufnahmen an dem anderen Klotzkörper ausgebildet. Diese greifen ineinander, um beispielsweise beim Verdrehen einer Schraube zu verhindern, dass sich ein Klotzkörper sozusagen mit der Schraube mit dreht. Ebenso können an einem oder beiden Klotzkörpern jeweils seitliche Führungsstege insbesondere einstückig ausgebildet sein, die den jeweils anderen Klotzkörper insbesondere randseitig umgreifen.

Schließlich ist ein Fenster beziehungsweise eine Tür vorgeschlagen, die mit einer entsprechenden Verklotzung ausgestattet ist. Hierzu sind in den jeweiligen Rahmenprofilen des Flügelrahmens des Fensterflügels oder des Türflügels an dem oder den gewünschten Orten entsprechende Aussparungen für die Verklotzung ausgebildet, um diese aufnehmen zu können. Bei der Montage kann der Fensterflügel oder Türflügel in gewünschter Weise eingestellt beziehungsweise bei Bedarf nachgestellt werden, um eine optimale Ausrichtung der Füllung, also der Verglasung und/oder des Türblatts, jeweils zu den Rahmenprofilen zu erhalten.

Vorzugsweise ist die Verklotzung bei einem Fensterflügel oder Türflügel oberseitig, beispielsweise bei einem sich um eine vertikale Drehachse verschwenkbaren Flügelrahmen, versetzt innerhalb des oberseitigen Rahmenprofils hin zu einem Griffstück angeordnet. Im unterseitigen Rahmenprofil ist unterhalb dieser verstellbaren Verklotzung kein Klotzkörper im Rahmenprofil angeordnet, um ein möglichst großes Spiel zum Einstellen einer Verglasung oder einer sonstigen Füllung zu haben. Beispielsweise durch Verdrehen der Schraube erfolgt eine korrekte Einstellung.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand von Ausführungsbeispielen unter Bezugnahme auf die zugehörige Zeichnung näher erläutert.

Es zeigt:
- Fig. 1: eine Explosionsdarstellung einer Verklotzung in einer ersten Ausgestaltung, die nicht von den Ansprüchen umfasst ist,
- Fig. 2: eine Schnittdarstellung der Verklotzung nach Fig. 1, die nicht von den Ansprüchen umfasst ist,
- Fig. 3: eine Explosionsdarstellung einer Verklotzung in einer zweiten Ausgestaltung,
- Fig. 4: eine weitere Explosionsdarstellung der Verklotzung nach Fig. 3,
- Fig. 5: zwei Querschnittdarstellungen eines Fensters und
- Fig. 6: eine Darstellung eines Fensters.

In den rein schematischen Fig. 1 bis 6 bezeichnen die gleichen Bezugszeichen jeweils die gleichen Komponenten.

In Fig. 1 ist eine Verklotzung 1 mit zwei plattenartigen Klotzkörpern 2a, 2b, die vorzugsweise aus Kunststoff spritzgegossen sind, dargestellt. An dem ersten Klotzkörper 2a ist eine Hülse 3 mit einem zur Vereinfachung der Darstellung hier nicht abgebildeten Innengewinde vorzugsweise einstückig angeformt. Mit diesem Innengewinde wirkt eine Schraube 4, vorzugsweise aus Metall, mit ihrem hier ebenfalls nicht dargestellten Außengewinde zusammen. Die Schraube 4, die beispielsweise einen Innensechskant zu ihrer Verdrehung aufweist, kann mit einem entsprechenden Werkzeug relativ zum Klotzkörper 2a verdreht werden, wie durch den Doppelpfeil D ersichtlich. An dem Klotzkörper 2b ist eine Ausnehmung 5 zur bündigen Aufnahme einer Metallplatte 6 ausgebildet. Weiterhin sind an den Klotzkörpern 2a, 2b jeweils Zentrierstifte 7 und/oder Zentrieraufnahmen 8 ausgebildet, wobei hier die Zentrieraufnahmen 8 den Klotzkörper 2a durchgreifen.

Zur Befestigung des ersten Klotzkörpers 2a, beispielsweise an einem Rahmenprofil eines Flügelrahmens eines Fensterflügels 18 kann dieser mit einer Befestigungsschraube 9, die ein Loch 10 durchgreift, an diesem festgeschraubt werden. Weiterhin sind die beiden Klotzkörper 2a, 2b jeweils mit Versteifungsrippen 11 und/oder Sollbruchstellen 12 ausgestattet. Mit den Versteifungsrippen 11 wird die Stabilität, hier des zweiten Klotzkörpers 2b, gegen ein Verbiegen erhöht und mittels der beispielsweise rinnenartigen Sollbruchstellen 12 kann, hier der erste Klotzkörper 2a, durch Abtrennen randseitiger Abschnitte an den Materialschwächungen in seiner Breite an die Einbauverhältnisse angepasst werden. Die Versteifungsrippen 11 und/oder Sollbruchstellen 12 bilden zudem Kanäle zur Ausbildung einer Luftzirkulation im Inneren eines Fensterflügels 18.

Wird die Schraube 4 in den ersten Klotzkörper 2a gemäß dem Doppelpfeil D eingedreht, so kommt deren freies Ende an der Metallplatte 6 zum Anliegen. Wird die Schraube 4 weiter eingedreht, werden die Metallplatte 6 und somit der zweite Klotzkörper 2b in linearer Richtung gemäß Doppelpfeil L von dem ersten Klotzkörper 2a weggedrückt. Wird die Schraube 4 in entgegengesetzter Richtung wieder heraus gedreht, bewegt sich der zweite Klotzkörper 2b unter Last wieder in linearer Richtung L auf den ersten Klotzkörper 2a zu. Dabei verhindern die Zentrierstifte 7 und Zentrieraufnahmen 8, die auch verteilt auf den Klotzkörpern 2a, 2b ausgebildet sein können, dass sich die Klotzkörper 2a, 2b relativ zueinander verdrehen und ihre Ausrichtung zueinander beibehalten. Die Metallplatte 6 nimmt die von der Schraube 4 ausgeübten Druckkräfte auf und verteilt diese großflächig auf den Klotzkörper 2b. Die Hülse 3 am ersten Klotzkörper 2a dient ebenfalls zur Lastverteilung der von der Schraube 4 ausgeübten Druckkräfte auf den Klotzkörper 2a.

In Fig. 2 ist die Verklotzung 1 aus Fig. 1 im Schnitt dargestellt. Dabei ist am ersten Klotzkörper 2a eine Hülse 3 angeformt und er verfügt über rinnenartige Sollbruchstellen 12 und Löcher 10 für die in Fig. 1 dargestellten Befestigungsschrauben 9. An dem zweiten Klotzkörper 2b sind Versteifungsrippen 11 ausgebildet und er verfügt über eine Ausnehmung 5 für eine Metallplatte 6. Die beiden Klotzkörper 2a, 2b liegen im Wesentlichen vollflächig aneinander, da die Schraube 4 noch nicht vollständig in die Hülse 3 eingedreht ist und somit keinen Druck auf die Metallplatte 6 ausübt. Wird die Schraube 4 weiter eingedreht so wird der zweite Klotzkörper 2b in linearer Richtung gemäß Doppelpfeil L von dem ersten Klotzkörper 2a weggedrückt. Der zweite Klotzkörper 2b kann bei einer Montage im Zusammenhang mit einer Dreifach-Verglasung auf der die Versteifungsrippen 11 aufweisenden Seite eine sich in etwa mittig des Klotzkörpers 2b senkrecht zu den Versteifungsrippen 11 ersteckende Freimachung 22 aufweisen, die vorliegend als eine strichpunktierte Linie angedeutet ist, um die im Verhältnis zu den beiden äußeren Fensterscheiben 19 schwächer ausgeführte mittlere Fensterscheibe 19 zu entlasten.

In den Fig. 3 und 4 ist eine alternative Verklotzung 1 jeweils perspektivisch von schräg oben und unten abgebildet. Sie unterscheidet sich von der zuvor beschriebenen Verklotzung 1 gemäß den Fig. 1 und 2 im Wesentlichen dadurch, dass in einer entsprechend ausgeformten Mutternaufnahme 14 an der Unterseite des ersten Klotzkörpers 2a beziehungsweise im Bereich der Hülse 3 eine Mutter 13, vorzugsweise aus Metall, einsetzbar ist. Die Mutter 13 ist als eine Sicherungsmutter selbsthemmend bzw. selbstsichernd ausgeführt. In diesem Fall benötigt die Hülse 3 kein Innengewinde. Mit der Mutter 13 können die Kräfte der Schraube 4, die hier noch nicht eingedreht ist, aufgenommen und an den ersten Klotzkörper 2a abgeleitet werden, um die beiden Klotzkörper 2a, 2b relativ zueinander linear L zu bewegen.

Zusätzlich weist diese Verklotzung seitliche Führungsstege 15 an dem ersten Klotzkörper 2a auf, die den zweiten Klotzkörper 2b seitlich umgreifen können, so dass sich die beiden Klotzkörper 2a, 2b nicht relativ zueinander verdrehen können. Prinzipiell können diese Führungsstege 15 bei allen Verklotzungen 1 am ersten und/oder zweiten Klotzkörper 2a, 2b ausgebildet sein.

In Fig. 5 sind rein schematisch zwei Querschnitte durch ein Fenster 16 mit einem auch als Blendrahmen bezeichneten Fensterrahmen 17 und einem Fensterflügel 18, der einen aus Rahmenprofilen aus Metall, Holz oder Kunststoff zusammengesetzten Flügelrahmen mit einer Füllung, insbesondere einer eine Fensterscheibe 19 umfassende Verglasung, dargestellt. Die Fensterrahmen 17 sind beispielsweise in einer Bauwerksöffnung eines Gebäudes eingebaut und abgedichtet und relativ dazu, wie durch den Doppelpfeil R angedeutet, kann ein Fensterflügel 18 geöffnet und vorzugsweise abdichtend geschlossen werden. In dem Fensterflügel 18 ist jeweils eine Fensterscheibe 19, hier beispielhaft eine Dreifachverglasung, abgedichtet eingesetzt.

Innerhalb des Fensterflügels 18 ist eine Verklotzung 1 mit zwei plattenartigen Klotzkörpern 2a, 2b und einer Schraube 4 angeordnet. Auf die Schraube 4 kann von außen durch einen Durchbruch 20 im Fensterflügel 18, der nur in Fig. 5a gekennzeichnet ist, beispielsweise mit einem Innensechskantschlüssel auf eine so genannte Inbusschraube zugegriffen werden. Wird die Schraube 4 eingedreht, dann bewegt sie sich linear in einer Richtung gemäß dem Pfeil L nach unten und drückt auf den zweiten Klotzkörper 2b, so dass sich zwischen den Klotzkörpern 2a, 2b ein Spalt a öffnet wie aus der Fig. 5b ersichtlich. Wird die Schraube 4 wieder ausgedreht so liegen die beiden Klotzkörper 2a, 2b wieder im Wesentlichen vollflächig aneinander an, wie in der Fig. 5a dargestellt.

Dabei stützt sich der erste Klotzkörper 2a an dem Rahmenprofil des Fensterflügels 18 ab und der zweite Klotzkörper 2b an der Fensterscheibe 19 bzw. der Verglasung oder der sonstigen Füllung. Eine Betätigungsvorrichtung der Verklotzung 1, insbesondere eine Schraube 4, hingegen ist frei zum Fensterflügel 18 bewegbar und stützt sich nicht an diesem ab. Somit kann die Fensterscheibe 19 relativ zum Fensterflügel 18 korrekt ausgerichtet werden, um ein optimal eingestelltes und abgedichtetes Fenster 16 zu erhalten.

In Fig. 6 ist ein Fenster 16 mit einem Fensterrahmen 17 und zwei öffen- und schließbaren Fensterflügeln 18, die vorzugsweise aus Rahmenprofilen zusammengesetzt sind, dargestellt. In den Fensterflügeln 18 ist jeweils mindestens eine Fensterscheibe 19 aufgenommen. In den Fensterflügeln 18 ist jeweils eine Verklotzung 1 eingesetzt, die jeweils in der Ausschnittsvergrößerung dargestellt ist. Mittels der Verklotzung 1 kann die Fensterscheibe 19 bzw. die die Fensterscheibe 19 umfassende Verglasung relativ zum Fensterflügel 18 ausgerichtet werden, um ein optimal eingestelltes und abgedichtetes Fenster 16 zu erhalten.

Die Verklotzung 1 ist insbesondere jeweils oberseitig im Fensterflügel 18 versetzt zu einem Griffstück 21 des Fensters 16 hin angeordnet. Somit wird eine möglichst große Hebelwirkung erzielt. Dabei sind insbesondere unterhalb der Verklotzung 1 keine Klotzkörper oder dergleichen im unteren Rahmenprofil des Fensterflügels 18 angeordnet, um einen Spielraum zum Einstellen zu erhalten.

Es versteht sich, dass nicht nur ein Fenster 16 mit einer derartigen Verklotzung 1 ausgestattet sein kann, sondern auch eine Tür. Dabei ist ein Türflügel im Wesentlichen gleichartig aufgebaut und innerhalb eines Türflügels beziehungsweise in einem Rahmenprofil des Flügelrahmens kann eine Verklotzung 1 eingebaut sein, um ein Türblatt bzw. eine Füllung dergleichen relativ zu dem Flügelrahmen einstellen zu können.

### Bezugszeichenliste

| | | | |
|---|---|---|---|
| 1 | Verklotzung | 16 | Fenster |
| 2 | Klotzkörper | 17 | Fensterrahmen |
| 3 | Hülse | 18 | Fensterflügel |
| 4 | Schraube | 19 | Fensterscheibe |
| 5 | Ausnehmung | 20 | Durchbruch |
| 6 | Metallplatte | 21 | Griffstück |
| 7 | Zentrierstift | 22 | Freimachung |
| 8 | Zentrieraufnahme | | |
| 9 | Befestigungsschraube | | |
| 10 | Loch | D | Doppelpfeil |
| 11 | Versteifungsrippe | L | Doppelpfeil |
| 12 | Sollbruchstelle | M | Pfeil |
| 13 | Mutter | R | Relativbewegung |
| 14 | Mutternaufnahme | | a Spalt |
| 15 | Führungssteg | | |

## Patentansprüche

1. Verklotzung (1) zur Anordnung in einem Tür- oder Fensterflügel (18) mit zwei relativ zueinander bewegbaren Klotzkörpern (2a, 2b) und einer Betätigungsvorrichtung zum Bewegen mindestens eines Klotzkörpers (2), wobei die beiden Klotzkörper (2a, 2b) plattenförmig ausgebildet und senkrecht zu Ihren jeweiligen Hauptebenen relativ zueinander (Doppelpfeil L) aufeinander zu oder voneinander weg linear bewegbar sind, **dadurch gekennzeichnet, dass** die Betätigungsvorrichtung eine Schraube (4) umfasst und an einem der Klotzkörper (2a, 2b) eine Mutter (13) angeordnet ist.

2. Verklotzung (1) nach Anspruch 1, **dadurch gekennzeichnet, dass** die Betätigungsvorrichtung von außen betätigbar ist.

3. Verklotzung (1) nach Anspruch 1 oder 2, **dadurch gekennzeichnet, dass** einem der beiden Klotzkörper (2a) eine Hülse (3) für die Schraube (4) zugeordnet ist.

4. Verklotzung (1) nach einem der Ansprüche 1 bis 3, **dadurch gekennzeichnet, dass** an einem der Klotzkörper (2a, 2b) eine Metallplatte (6) angeordnet ist.

5. Verklotzung (1) nach einem der Ansprüche 1 bis 4, **dadurch gekennzeichnet, dass** ein oder beide Klotzkörper (2a, 2b) mit einer Versteifungsrippe (11) ausgestattet ist.

6. Verklotzung (1) nach einem der Ansprüche 1 bis 5, **dadurch gekennzeichnet, dass** ein oder beide Klotzkörper (2a, 2b) mit einer Sollbruchstelle (12) ausgestattet ist.

7. Verklotzung (1) nach einem der Ansprüche 1 bis 6, **dadurch gekennzeichnet, dass** einer oder beide Klotzkörper (2a, 2b) mit einem Zentrierstift (7) und/oder einer Zentrieraufnahme (8) und/oder mit einem Führungssteg (15) ausgestattet sind.

8. Fenster (16) mit einem Fensterflügel (18) oder Tür mit einem Türflügel, **dadurch gekennzeichnet, dass** der Fensterflügel (18) oder der Türflügel mit einer Verklotzung (1) nach einem der Ansprüche 1 bis 7 ausgestattet ist.

9. Fenster (16) oder Tür nach Anspruch 8, **dadurch gekennzeichnet, dass** die Verklotzung (1) in einem oberseitigen Rahmenprofil des Fensterflügels (18) oder Türflügels versetzt zu einem Griffstück (21) hin angeordnet ist.

## Claims

1. Block means (1) for arrangement in a door leaf or window sash (18), comprising two block bodies (2a, 2b) which can be moved relative to one another and an actuating device for moving at least one block body (2), the two block bodies (2a, 2b) being planar and linearly movable, toward or away from one another, relative to one another (double arrow L), perpendicularly to the respective main planes thereof, **characterized in that** the actuating device comprises a screw (4) and a nut (13) is arranged on one of the block bodies (2a, 2b).

2. Block means (1) according to claim 1, **characterized in that** the actuating device can be actuated from the outside.

3. Block means (1) according to claim 1 or 2, **characterized in that** a sleeve (3) for the screw (4) is assigned to one of the two block bodies (2a).

4. Block means (1) according to any of claims 1 to 3, **characterized in that** a metal plate (6) is arranged on one of the block bodies (2a, 2b).

5. Block means (1) according to any of claims 1 to 4, **characterized in that** one or both block bodies (2a, 2b) is equipped with a reinforcing rib (11).

6. Block means (1) according to any of claims 1 to 5, **characterized in that** one or both block bodies (2a, 2b) is equipped with a predetermined breaking point (12).

7. Block means (1) according to any of claims 1 to 6, **characterized in that** one or both block bodies (2a, 2b) is equipped with a centring pin (7) and/or a centring receptacle (8) and/or with a guide projection (15).

8. Window (16) comprising a window sash (18) or door comprising a door leaf, **characterized in that** the window sash (18) or the door leaf is equipped with a block means (1) according to any of claims 1 to 7.

9. Window (16) or door according to claim 8, **characterized in that** the block means (1) is arranged in an upper-side frame profile of the window sash (18) or door leaf so as to be offset from a handle piece (21).

## Revendications

1. Calage (1) pour la disposition dans un battant de porte ou de fenêtre (18) comprenant deux corps de cale (2a, 2b) mobiles l'un par rapport à l'autre et un dispositif d'actionnement pour le déplacement d'au moins un corps de cale (2), les deux corps de cale (2a, 2b) étant conçus en forme de plaques et étant mobiles linéairement l'un par rapport à l'autre (flèche double L) perpendiculairement à leurs plans principaux respectifs, l'un vers l'autre ou l'un au loin de l'autre, **caractérisé en ce que** le dispositif d'actionnement comprend une vis (4) et qu'un écrou (13) est disposé sur un des corps de cale (2a, 2b).

2. Calage (1) selon la revendication 1, **caractérisé en ce que** le dispositif d'actionnement est actionnable de l'extérieur.

3. Calage (1) selon la revendication 1 ou 2, **caractérisé en ce qu'**une douille (3) pour la vis (4) est associée à un des deux corps de cale (2a).

4. Calage (1) selon l'une quelconque des revendications 1 à 3,
**caractérisé en ce qu'**une plaque métallique (6) est disposée sur un des corps de cale (2a, 2b).

5. Calage (1) selon l'une quelconque des revendications 1 à 4,
**caractérisé en ce qu'**un ou les deux corps de cale (2a, 2b) sont munis d'une nervure de raidissement (11).

6. Calage (1) selon l'une quelconque des revendications 1 à 5,
**caractérisé en ce qu'**un ou les deux corps de cale (2a, 2b) sont munis d'un point destiné à la rupture (12).

7. Calage (1) selon l'une quelconque des revendications 1 à 6,
**caractérisé en ce qu'**un ou les deux corps de cale (2a, 2b) sont munis d'une broche de centrage (7) et/ou d'un support central (8) et/ou d'une rainure de guidage (15).

8. Fenêtre (16) comprenant un battant de fenêtre (18) ou porte comprenant un battant de porte, **caractérisée en ce que** le battant de fenêtre (18) ou le battant de porte est muni(e) d'un calage (1) selon l'une quelconque des revendications 1 à 7.

9. Fenêtre (16) ou porte selon la revendication 8, **caractérisée en ce que** le calage (1) est disposé décalé vers une poignée (21) dans un profilé de cadre supérieur du battant de fenêtre (18) ou du battant de porte.
